# EUROPÄISCHE PATENTSCHRIFT

(11) **EP 2 604 784 B1**
(45) Veröffentlichungstag und Bekanntmachung des Hinweises auf die Patenterteilung: **22.03.2017**
(21) Anmeldenummer: 11193167.1
(22) Anmeldetag: 13.12.2011
(51) Int. Cl.: E06B 9/327, E06B 9/388

(54) **Rafflamellenstore mit einer Aufzugsvorrichtung**
Venetian blind with a lifting device
Store à lamelles avec un dispositif de remontage

(43) Veröffentlichungstag der Anmeldung: 19.06.2013
(73) Patentinhaber: Nyffenegger Storenfabrik AG, 4950 Huttwil (CH)
(72) Erfinder: Stingelin, Christophe, 5724 Dürrenäsch (CH)
(74) Vertreter: Troesch Scheidegger Werner AG

(56) Entgegenhaltungen:
- EP-A2- 1 213 439
- DE-A1- 19 707 607
- DE-U1- 8 422 951

## Beschreibung

Die vorliegende Erfindung betrifft eine Rafflamellenstore nach dem Oberbegriff von Anspruch 1.

Es sind Rafflamellenstoren bekannt, die aus einer Vielzahl an Bauelementen aufgebaut sind und deshalb aufwändig in der Fertigung, Montage und Wartung sind.

Druckschrift DE 84 22 951 U1 offenbart eine Jalousie mit Zugelementen, welche durch Zahnriemen ausgebildet sind. Die Enden der Zahnriemen sind durch ein Riemenschloss verbunden.

Eine Aufgabe der vorliegenden Erfindung besteht darin, eine verbesserte Rafflamellenstore bereitzustellen.

Diese Aufgabe wird erfindungsgemäss durch die unter Anspruch 1 vorgeschlagenen Merkmale gelöst. Weitere Ausführungsformen sind in den von Anspruch 1 abhängigen Ansprüchen dargestellt.

Es wird eine Rafflamellenstore vorgeschlagen mit:
- seitlich angeordneten Führungsschienen;
- einem zwischen den Führungsschienen angeordneten Storenbehang mit Lamellenblättern und einer abschliessenden Unterschiene, wobei die Unterschiene seitlich abragende und jeweils einen in die Führungsschienen eingreifenden Führungszapfen eines entsprechenden Führungselements aufweist;
- einer Aufzugsvorrichtung, umfassend Aufzugsbänder, die in jeder Führungsschiene verlaufend angeordnet sind,
wobei in mindestens einer der Führungsschienen ein Mitnehmerelement verschiebbar angeordnet ist, wobei das Mitnehmerelement mit dem jeweiligen Aufzugsband verbunden ist. Dabei weist das Führungselement eine erste und zweite Auflagefläche zur entsprechenden Auflage auf jeweils eine erste und zweite Gegenauflagefläche des Mitnehmerelements auf, wobei die erste Auflagefläche der Kontur der Unterseite des Führungszapfens entspricht und die erste Gegenauflagefläche der Kontur einer nach oben offenen Ausnehmung entspricht, und die zweite Auflagefläche und die zweite Gegenauflagefläche eben ausgebildet sind.

Dadurch wird erreicht, dass die Unterschiene während des Hebens und normalerweise auch des Senkens jederzeit horizontal ausgerichtet ist. Beim Auflaufen der Unterschiene auf ein Hindernis, wie z.B. auf einen auf einem Fenstersims stehenden Blumentopf wird ermöglicht, dass in dieser Auflaufposition das Mitnehmerelement mit dem Aufzugsband in der Führungsschiene weiter nach unten abgesenkt werden kann, ohne dass das Aufzugsband beschädigt wird, da in der Führungsschiene aufgrund des vom Führungselement entkoppelten Mitnehmerelementes ausreichend Platz zur Aufnahme des nachrückenden Aufzugsbandes in der Führungsschiene verbleibt.

Dadurch, dass das Führungselement mindestens zwei Auflageflächen zur Auflage auf mindestens zwei entsprechende Gegenauflageflächen des Mitnehmerelements aufweist, wird eine definierte Ausrichtung der Unterschiene erreicht, wie eine parallele Ausrichtung zur Horizontalen.

Eine Ausführungsform ist, dass ein Anschlagelement an der Führungsschiene angeordnet ist.

Eine Ausführungsform ist, dass das Führungselement im Anschluss an den Führungszapfen eine Positionierfläche zur Positionierung des Führungselementes auf einem Anschlag des Anschlagselements aufweist. Dadurch wird ermöglicht, dass die Unterschiene in ihrer untersten Senkposition lastfrei in jede gewünschte Belichtungs- oder Beschattungsposition gedreht werden kann.

Eine Ausführungsform ist, dass die Positionierfläche als Rundfläche ausgebildet ist und der Anschlag ebene Kontaktfläche aufweist.

Eine weitere Ausführungsform ist, dass ein Federelement innerhalb der Führungsschiene angeordnet ist und das Federelement einen Festhaltebereich zum Halten seines Kopfs des Führungszapfens in einer untersten Senkposition der Aufzugsvorrichtung aufweist. Dadurch kann eine zuverlässige Hochschiebesicherung bereitgestellt werden.

Eine Ausführungsform ist, dass der Festhaltebereich als eine zwischen zwei Vorsprüngen angeordnete Vertiefung ausgebildet ist.

Eine weitere Ausführungsform ist, dass das Federelement als bandförmige Federklemme ausgebildet ist.

Eine noch weitere Ausführungsform ist, dass die Führungsschiene mindestens eine Führungsschienenöffnung aufweist, wobei die Führungsschienenöffnung mit einer Abdeckung versehen ist, die mittels Federteilen mit der Führungsschiene verbunden ist. Dadurch sind die in der Führungsschiene angeordneten Teile der Aufzugsvorrichtung leicht zugänglich, was die Durchführung von Servicearbeiten erheblich erleichtert.

Ausführungsbeispiele der vorliegenden Erfindung werden nachstehend anhand von Figuren noch näher erläutert. Es zeigen
- Fig. 1a: schematisch, eine Ansicht einer erfindungsgemässen Aufzugsvorrichtung während des Hebens oder Senkens;
- Fig. 1b: schematisch, eine Seitenansicht gemäss Figur 1a;
- Fig. 2a: schematisch, eine Ansicht einer erfindungsgemässen Aufzugsvorrichtung in abgesenkter Position;
- Fig. 2b: schematisch, eine Seitenansicht gemäss Figur 2a;
- Fig. 3: schematisch, eine erfindungsgemässe Aufzugsvorrichtung in Auflaufposition; und
- Fig. 4: schematisch, eine Oberschienenbefestigung für eine Führungsschiene mit einer Führungsschienenöffnung einer Aufzugsvorrichtung.

In den Figuren 1a und 1b ist schematisch eine erfindungsgemässe Aufzugsvorrichtung 1 während des Hebens oder des Senkens dargestellt. Dabei ist die Aufzugsvorrichtung 1 mit einer Rafflamellenstore 2 verbunden. Die Rafflamellenstore 2 weist einen Storenbehang auf, welcher u.a. eine Unterschiene 3 und Lamellenblätter 4 aufweist. Der Storenbehang ist zwischen Führungsschienen 5 angeordnet. Die Unterschiene 3 ist als Hohlprofil, beispielsweise aus stranggepresstem Aluminium, ausgebildet. Die Unterschiene 3 bildet den Abschluss des Storenbehangs. Die Lamellenblätter 4 sind parallel bezüglich ihrer Längsrichtung zueinander angeordnet. Ein Führungszapfen 60 eines Führungselements 6 greift in eine Führungsnut 50 der entsprechenden Führungsschiene 5 ein, sodass der Führungszapfen 60 auf und ab verschiebbar ist. Das Führungselement 6 ist verdrehfest mit der Unterschiene 3 verbunden. Das Führungselement 6 weist zwei Auflageflächen 61, 62 auf, welche so ausgebildet sind, dass sie auf zwei dazu passend ausgeformten Gegenauflageflächen 70, 71 eines Mitnehmerelements 7 auflegbar sind. Das Mitnehmerelement 7 ist verschiebbar innerhalb der Führungsschiene 5 angeordnet. Weiter ist das Mitnehmerelement 7 mit einem Aufzugsband 8 verbunden. Das Aufzugsband 8 verläuft in der Führungsschiene 5. Das Aufzugsband 8 kann beispielsweise ein Zahnriemen aus Kunststoff oder aus anderem dafür geeigneten Material sein. Das Mitnehmerelement 7 weist an seiner Oberseite eine Ausnehmung auf, welche der ersten Gegenauflagefläche 71 entspricht. Die Ausnehmung 71 ist an ihrer Unterseite geschlossen ausgebildet und die nach oben offene Oberseite der Ausnehmung 71 ist zum Führungszapfen 60 hin ausgerichtet. Die erste Auflagefläche 61 des Führungselements 6 entspricht dabei der Kontur der Unterseite des Führungszapfens 60. Die zweite Auflagefläche 62 ist eben ausgebildet. Beim Heben oder Senken der Unterschiene 3 liegen die Auflageflächen 61, 62 des Führungselementes 6 auf den entsprechenden Gegenauflageflächen 70, 71 des Mitnehmerelementes 7 auf. Dadurch wird erreicht, dass beim Heben oder Senken die Unterschiene 3 horizontal ausgerichtet ist. Das Aufzugsband 8 ist an einem stabartigen Teil 72 des Mitnehmerelements 7 angeordnet. Die Gegenauflageflächen 70, 71 sind dabei auf einem Vorsprung 73, welcher ausgehend vom unteren Ende des stabartigen Teils 72 hervorragt, angeordnet. Das Mitnehmerelement 7 ist an seiner Unterseite teilweise abgeschrägt ausgebildet. Dadurch kann Platz bereit gestellt werden, sodass ein an einem Ende der Führungsschiene 5 angeordnetes Anschlagelement 9 verstärkt ausgebildet werden kann. Da das Mitnehmerelement 7 mit dem Aufzugsband 8 verbunden ist, ist sichergestellt, dass das Führungselement 6 und das mit dem Führungselement 6 in Eingriff stehende Mitnehmerelement 7 beim Heben oder Senken der Rafflamellenstore 2 zusammen nach oben bzw. unten bewegt werden. Dadurch wird erreicht, dass die Unterschiene 3 beim Senken oder Heben horizontal ausgerichtet ist. An einem unteren Ende der Führungsschiene 5 ist das im Wesentlichen L-förmiges Anschlagelement 9 ausgebildet. Das Anschlagelement 9 ist mittels eines Befestigungsmittels, wie beispielsweise einer Schraube 10, an einem zur Unterschiene 3 hin ausgerichteten Führungsrahmenteil 51 der Führungsschiene 5 befestigt. Die Innenkontur 90 des L-förmigen Anschlagelements 9 ist so ausgeformt, dass sie die abgeschrägte Kontur des Mitnehmerelements 7 formschlüssig in sich aufnehmen kann. Die in den Figuren 1a und 1b dargestellte Rafflamellenstore 2 ist in einer bewegten Position I während des Hebens bzw. Senkens des Storenbehangs dargestellt. Dabei liegen die Auflageflächen 61, 62 des Führungselements 6 und die Gegenauflageflächen 70, 71 des Mitnehmerelements 7 aufeinander. Weiter ist in einem Zwischenraum zwischen eines ersten und zweiten Schienenteils 52, 53 ein Federelement 11 angeordnet. Das Federelement 11 ist mit seinem unteren Ende ebenfalls mittels des Befestigungsmittels 10 mit dem Anschlagelement 9 verbunden. Es ist aber auch denkbar, dass das Federelement 11 unabhängig von der Befestigung des Anschlagelements 9 separat mit der Führungsschiene 5 verbunden ist. Das obere Ende des Federelements 11 ist frei innerhalb des Zwischenraums angeordnet. Das bandförmige gebogene Federelement 11 kann beispielsweise eine Federklemme sein.

Figur 1b stellt schematisch eine Seitenansicht gemäss Figur 1a dar. Die runde bzw. U-förmige Auflagefläche 61 des Führungselements 6 greift in die Ausnehmung 71 des Mitnehmerelementes 7 ein. Die Unterschiene 3 ist parallel in Bezug auf die Horizontale angeordnet.

Figur 2a stellt schematisch eine Ansicht einer erfindungsgemässen Aufzugsvorrichtung 1 in abgesenkter Position II dar. Die abgesenkte Position II entspricht einer untersten Senkposition der Rafflamellenstore. Ein Kopf 63 des Führungszapfens 60 greift in einen Festhaltebereich des Federelements 11 ein. Der Festhaltebereich ist als eine zwischen zwei vorstehenden Betätigungselementen 12, 13 angeordnete Vertiefung 14 ausgebildet. Das erste Betätigungselement 12 ist bügelförmig ausgeformt. Das zweite Betätigungselement 13 ist ein stiftartiges oder bandartiges Rückhalteteil. Das Rückhalteteil 13 stellt sicher, dass der Kopf 63 des Führungszapfens 60 in der Vertiefung 14 arretiert bleibt, z.B. bei einer Manipulation von der Aussenseite der Rafflamellenstore 2 her, so dass die Unterschiene 3 nicht nach oben hin bewegt werden kann und als Hochschiebesicherung zur Abschreckung von Einbrechern wirken kann. Das Federelement 11 ist dabei z.B. als Federklemme ausgebildet. Beim ordnungsgemässen Aktivieren des Aufzugsbandes 8 hingegen drückt das mit dem Aufzugsband 8 verbundene Mitnehmerelement 7 gegen das erste bügelförmige Begrenzungselement 12, wodurch die bandförmige Federklemme 11 vom Kopf 63 des Führungszapfens 60 weggedrückt wird, sodass im Laufe des Hebevorgangs der Rafflamellenstore der Kopf 63 genügend Distanz zum Rückhalteteil 13 hat, so dass der Kopf 63 ungehindert entlang des Federelements 11 vorbeibewegt werden kann. In der abgesenkten Position II kontaktiert eine Positionierfläche 64 eine Anschlagsfläche 91 des Anschlagselements 9. Dies erlaubt ein stufenloses lastfreies Drehen der halbrund ausgeformten Positionierfläche 64 um eine Drehachse A um den Führungszapfen 60. Dadurch kann die Unterschiene 3 in jede gewünschte Position gebracht werden. Eine Abschlusskante 30 der Unterschiene 3 weist in der abgesenkten Position II einen minimen Sicherheitsabstand zu einem Sims 15 auf.

Figur 2b stellt schematisch eine Seitenansicht gemäss Figur 2a dar. Die halbrunde Positionierfläche 64 des Führungselements 6 kontaktiert die Anschlagsfläche 91 des Anschlagelementes 9. Die Unterschiene 3 ist gekippt bzw. gedreht in Bezug auf die Horizontale angeordnet. Eine Kordelanordnung 16 zum Raffen der Rafflamellenstore 2 ist über verschiedene Ösen und/oder Führungen mit der Unterschiene 3 bzw. mit den einzelnen Lamellenblätter 4 verbunden.

Figur 3 stellt schematisch, eine erfindungsgemässe Aufzugsvorrichtung 1 in einer Auflaufposition III dar. Beim Senken der Rafflamellenstore 2 kann es bisweilen vorkommen, dass die Unterschiene 3 mit ihrer Abschlusskante 30 auf ein Hindernis 19, z.B. ein Blumentopf o.ä., aufläuft. Beim unmittelbaren Auflaufen der Abschlusskante 30 der Unterschiene 3 sind das Führungselement 6 und das Mitnehmerelement 7 noch miteinander gekoppelt bzw. stehen miteinander im Eingriff. Bei fortfahrendem Senkvorgang der Rafflamellenstore 2 wird das Mitnehmerelement 7 vom Führungselement 6 getrennt, sodass die Unterschiene 3 auf dem Hindernis 19 aufliegt. Durch das Entkoppeln von Führungselement 6 und Mitnehmerelement 7 wird eine Beschädigung des Aufzugsbandes 8 verhindert. Das Aufzugsband 8 findet in einem Abschnitt B innerhalb der Führungsschiene 5 ausreichend Platz zur Aufnahme. Die Länge des Abschnitts B ist dabei so dimensioniert, dass das Aufzugsband 8 wie vorgesehen gestreckt innerhalb der Führungsschiene 5 aufgenommen werden kann, wenn das Mitnehmerelement 7 ganz abgesenkt ist.

Figur 4 stellt eine Oberschienenbefestigung 17 für eine Führungsschiene 5 einer Aufzugsvorrichtung 1 dar. Die Oberschienenbefestigung 17 ist als U-Profil ausgebildet und ist an der Führungsschiene 5 lösbar befestigt. Dabei ragt die Oberschienenbefestigung 17 rampenartig von der Führungsschiene 5 ab. Die Führungsschiene 5 weist eine Öffnung 54 am ihrem oberen Ende auf. Die Führungsschiene 5 ist mit einer lösbar befestigten Abdeckung 18 versehen.

Beispielsweise ist die Abdeckung 18 über eine Clipsverbindung oder Federteilen der Führungsschiene 5 lösbar verbunden. Die Führungsschienenöffnung 55 ist dabei im Anschluss an die Führungsnut 50 angeordnet.

## Patentansprüche

1. Rafflamellenstore (2) mit:
- seitlich angeordneten Führungsschienen (5);
- einem zwischen den Führungsschienen (5) angeordneten Storenbehang mit Lamellenblättern (4) und einer abschliessenden Unterschiene (3), wobei die Unterschiene (3) seitlich abragende und jeweils einen in die Führungsschienen (5) eingreifenden Führungszapfen (60) eines entsprechenden Führungselements (6) aufweist;
- einer Aufzugsvorrichtung (1), umfassend Aufzugsbänder (8), die in jeder Führungsschiene (5) verlaufend angeordnet sind;
wobei in mindestens einer der Führungsschienen (5) ein Mitnehmerelement (7) verschiebbar angeordnet ist, wobei das Mitnehmerelement (7) mit dem jeweiligen Aufzugsband (8) verbunden ist,
**dadurch gekennzeichnet, dass**
das Führungselement (6) eine erste und zweite Auflagefläche (61, 62) zur entsprechenden Auflage auf jeweils eine erste und zweite Gegenauflagefläche (70, 71) des Mitnehmerelements (7) aufweist, wobei
die erste Auflagefläche (61) der Kontur der Unterseite des Führungszapfens (60) entspricht und die erste Gegenauflagefläche (71) der Kontur einer nach oben offenen Ausnehmung entspricht, und
die zweite Auflagefläche (62) und die zweite Gegenauflagefläche (70) eben ausgebildet sind.

2. Rafflamellenstore (2) nach Anspruch 1, **dadurch gekennzeichnet, dass** ein Anschlagelement (9) an der Führungsschiene (5) angeordnet ist.

3. Rafflamellenstore (2) nach Anspruch 2, **dadurch gekennzeichnet, dass** das Führungselement (6) eine Positionierfläche (64) zur Positionierung des Führungselementes (6) auf einem Anschlag (91) des Anschlagelements (9) aufweist.

4. Rafflamellenstore (2) nach Anspruch 3, **dadurch gekennzeichnet, dass** die Positionierfläche (64) als Rundfläche ausgebildet ist und der Anschlag (91) eine ebene Kontaktfläche aufweist.

5. Rafflamellenstore (2) nach einem der Ansprüche 1 bis 4, **dadurch gekennzeichnet, dass** ein Federelement (11) innerhalb der Führungsschiene (5) angeordnet ist und einen Festhaltebereich (14) zum Halten eines Kopfs des Führungszapfens (60) in einer untersten Senkposition (III) der Aufzugsvorrichtung (1) aufweist.

6. Rafflamellenstore (2) nach Anspruch 5, **dadurch gekennzeichnet, dass** der Festhaltebereich (14) als eine zwischen zwei Vorsprüngen (12, 13) angeordnete Vertiefung ausgebildet ist.

7. Rafflamellenstore (2) nach Anspruch 5 oder 6, **dadurch gekennzeichnet, dass** das Federelement (11) als bandförmige Federklemme ausgebildet ist.

8. Rafflamellenstore (2) nach einem der Ansprüche 1 bis 7, **dadurch gekennzeichnet, dass** die Führungsschiene (5) eine Führungsschienenöffnung (55) aufweist, wobei die Führungsschienenöffnung (55) mit einer Abdeckung (18) versehen ist, die mittels Federteilen mit der Führungsschiene (5) verbunden sind.

## Claims

1. A venetian blind (2), comprising:
- guiding rails (5), which are arranged laterally;
- a blind curtain which is arranged between the guiding rails (5), wherein the blind curtain comprises lamellas (4) and a terminating bottom rail (3), wherein the bottom rail (3) comprises guiding pins (60) of a respective guiding element (6), wherein the guiding pins (60) protrude laterally and are respectively engaged into the guiding rails (5);
- a lifting device (1), comprising lifting ribbons (8) which are arranged such to run in each of the guiding rails (5);
wherein a carrier element (7) is slidably arranged in at least one of the guiding rails (5), wherein the carrier element (7) is connected to the respective lifting ribbon (8),
**characterized in that**
the guiding element (6) comprises a first and second support area (61, 62) for being respectively supported onto a first and second counter support area (70, 71) of the carrier element (7), respectively, wherein
the first support area (61) corresponds to the contour of the bottom side of the guiding pin (60), and wherein the first counter support area (71) corresponds to the contour of a recess which is opened to the top, and
wherein the second support area (62) and the second counter support area (70) are formed planar.

2. The venetian blind (2) according to claim 1,
**characterised in that** the guiding rail (5) is provided with a stopper element (9).

3. The venetian blind (2) according to claim 2,
**characterized in that** the guiding element (6) comprises a positioning area (64) for positioning the guiding element (6) onto a stopper (91) of the stopper element (9).

4. The venetian blind (2) according to claim 3,
**characterized in that** the positioning area (64) is formed as a circular area, and wherein the stopper (91) comprises a planar contact area.

5. The venetian blind (2) according to one of claims 1 to 4, **characterized in that** the guiding rail (5) in the interior thereof is provided with a spring (11), further comprising a capturing portion (14) for capturing a head of the guiding pin (60) in a lowest lowering position (III) of the lifting device (1).

6. The venetian blind (2) according to claim 5,
**characterized in that** the capturing portion (14) is formed as a recess which is arranged between two protrusions (12,13).

7. The venetian blind (2) according to claim 5 or 6,
**characterized in that** the spring (11) is formed as a band-shaped spring clip.

8. The venetian blind (2) according to one of claims 1 to 7, **characterized in that** the guiding rail (5) comprises a guiding rail opening (55), wherein the guiding rail opening (55) is provided with a cover (18) which is connected to the guiding rail (5) by means of spring parts.

## Revendications

1. Store à lamelles (2) comprenant :
- des rails de guidage (5) agencés latéralement ;
- un rideau de store agencé entre les rails de guidage (5) avec des lamelles (4) et une traverse inférieure (3), la traverse inférieure (3) présentant des tenons de guidage faisant saillie sur le côté et un tenon de guidage (60) d'un élément de guidage correspondant (6) venant s'engager dans les rails de guidage (5) ;
- un dispositif de levage (1) comprenant des bandes de levage (8) qui sont agencées étendues dans chaque rail de guidage (5),
dans lequel il est agencé de façon mobile dans au moins un des rails de guidage (5) un élément d'entraînement (7), l'élément d'entrainement (7) étant relié à la bande de levage (8),
**caractérisé en ce que** l'élément de guidage (6) présente une première et une deuxième surface d'appui (61, 62) pour s'appuyer de façon appropriée sur une première et une deuxième surface d'appui opposée (70, 71) de l'élément d'entraînement (7),
La première surface d'appui (61) correspondant au contour du dessous du tenon de guidage (60) et la première surface d'appui opposée (71) correspondant au contour d'un évidement ouvert sur le dessus, et
la deuxième surface d'appui (62) et la deuxième surface d'appui opposée (70) étant réalisées plates.

2. Store à lamelles (2) selon la revendication 1, **caractérisé en ce qu'**il est agencé sur le rail de guidage (5) un élément de butée (9).

3. Store à lamelles (2) selon la revendication 2, **caractérisé en ce que** l'élément de guidage (6) présente une surface de positionnement (64) pour positionner l'élément de guidage (6) sur une butée (91) de l'élément de butée (9).

4. Store à lamelles (2) selon la revendication 3, **caractérisé en ce que** la surface de positionnement (64) est réalisée sous la forme d'une surface circulaire et **en ce que** la butée (91) présente une surface de contact plate.

5. Store à lamelles (2) selon l'une des revendications 1 à 4, **caractérisé en ce qu'**il est agencé un élément de ressort (11) à l'intérieur du rail de guidage (5) et **en ce que** le store présente une zone de retenue (14) pour retenir la tête du tenon de guidage (60) dans une position verticale inférieure du dispositif de levage (1).

6. Store à lamelles (2) selon la revendication 5, **caractérisé en ce que** la zone de retenue (14) est réalisée sous la forme d'un renfoncement agencé entre deux saillies (12, 13).

7. Store à lamelles (2) selon la revendication 5 ou 6, **caractérisé en ce que** l'élément de ressort (11) est conçu sous la forme d'une pince à ressort en forme de bande.

8. Store à lamelles (2) selon l'une des revendications 1 à 7, **caractérisé en ce que** le rail de guidage (5) présente une ouverture de rail de guidage (55), l'ouverture de rail de guidage (55) étant munie d'un couvercle (18) qui est raccordé au rail de guidage (5) par le biais d'éléments de ressort.
